# FASCICULE DE BREVET EUROPEEN

(11) **EP 0 680 886 B1**
(45) Date de publication et mention de la délivrance du brevet: **24.03.1999**
(21) Numéro de dépôt: 95400947.8
(22) Date de dépôt: 26.04.1995
(51) Int. Cl.: B65D 21/04

(54) **Caisse empilable et emboîtable à piliers verticaux**
Stapelbarer und ineinandersetzbarer Kasten mit vertikalen Säulen
Stackable and nestable box with vertical columns

(30) Priorité: 02.05.1994 FR 9405327
(43) Date de publication de la demande: 08.11.1995
(73) Titulaire: ALLIBERT EQUIPEMENT, F-92748 Nanterre Cedex (FR)
(72) Inventeur: Bouhanna, Claude, F-78480 Verneuil-sur-Seine (FR)
(74) Mandataire: Lerner, François

(56) Documents cités:
- DE-A- 3 718 504
- DE-B- 1 296 081
- FR-A- 2 621 297
- US-A- 3 270 913
- US-A- 3 416 704
- US-A- 3 430 806
- US-A- 3 498 494

## Description

L'invention concerne des caisses de manutention de forme générale parallélépipèdique, à section sensiblement rectangulaire, de préférence en matière plastique, pouvant être gerbées ou emboîtées en particulier avec des caisses de même type.

Bien entendu, on connaît déjà, dans ce domaine, de nombreuses caisses gerbables dans une position et emboîtables dans une autre.

Ainsi, DE-A-3 718 504 présente une caisse telle que décrite dans le préambule des revendications 1 et 9 ci-jointes.

EP-C-292 787 décrit par ailleurs une caisse comparable.

Dans la pratique, il s'avère quoi qu'il en soit essentiel de pouvoir très aisément non seulement emboîter les caisses les unes dans les autres, sans que les utilisateurs aient à tâtonner pour cela, mais également que les caisses puissent être empilées ou gerbées les unes sur les autres sans qu'on ait plus à tâtonner, quelle que soit la manière dont on veut construire les piles. Une stabilité des piles ainsi qu'une résistance de chaque caisse à la charge sont également essentielles.

Ainsi, le problème que vise en premier lieu à résoudre l'invention concerne la stabilité et la résistance des piles de caisse surtout lorsqu'elles sont pleines, ceci sans compliquer la réalisation des piles et tout en conservant les caractéristiques précitées et les avantages déjà divulgué notamment dans EP-C-292 787.

La solution de l'invention est présentée dans la partie caractérisante des revendications 1 et 9, en particulier.

Ainsi, l'utilisateur n'aura pas à réfléchir pour savoir si la caisse qu'il va empiler en croisement sur la caisse déjà présente, a ou non une orientation "correcte" autour de son axe vertical passant par son fond : une disposition croisée suffit. En outre, les appuis favorables d'au moins une caisse pleine sur une caisse sous-jacente, en position de gerbage, préviendra les risques de chavirage des piles ou de flambage des bacs, tout particulièrement pour les charges lourdes, telles que des quartiers de viande.

Au titre des avantages de l'invention, on pourra en outre noter qu'il sera possible de disposer des séries de caisses de tailles différentes, ces caisses pouvant être gerbées entre elles sans accessoire annexe (notamment des couvercles), lesdites caisses n'étant en pratique emboîtables dans les conditions normales que pour des caisses d'un même format.

De plus, les caisses de l'invention répondent étroitement aux exigences délicates du stockage sur palettes, en offrant la possibilité d'une palettisation hétérogène, la superposition des caisses en position tant gerbée qu'empilée s'effectuant de manière particulièrement aisée.

On assure par ailleurs un volume interne de chargement important sans nuire à la facilité de manutention.

Quant aux caractéristiques de la revendication 2, elles sont favorables au bon équilibre des caisses, donc encore à la stabilité des piles, de même pour les caractéristiques de la revendication 3.

On notera également que pour optimiser l'association recherchée entre la stabilité, la résistance et la facilité d'emploi, des dimensions optimales en section des caisses ont été définies avec des caractéristiques préférées propres à chaque dimension, comme indiqué dans les revendications 5 à 8.

Les caractéristiques de la revendication 4 permettent, elles aussi, d'optimiser la solution générale de l'invention.

Toujours pour des questions de stabilité et de solidité, des piliers et des logements de section horizontale sensiblement en trapèze sont par ailleurs conseillés, au moins sur certaines des parois.

Une description plus détaillée de l'invention suit, en référence aux dessins annexés dans lesquels :
- la figure 1 est une vue de dessus d'un bac conforme à l'invention,
- la figure 2 est une vue en coupe dans le sens de la flèche II - II de la figure 1,
- la figure 3 est une vue dans le sens de la flèche III de la figure 1,
- la figure 4 est une vue de dessus d'une variante de réalisation d'un bac également conforme à l'invention,
- la figure 5 est une vue en demi-coupe dans le sens de la flèche V - V de la figure 4,
- la figure 6 montre, avec arrachement local, deux bacs identiques à celui de la figure 1 disposés empilés croisés dans un angle, l'un sur l'autre,
- la figure 7 montre, avec arrachement local, deux bacs conformes à celui des figures 1 à 3 disposés en empilement croisé sur trois bacs conformes à celui des figures 4 et 5, et
- les figures 8, 9 et 10 montrent en vue de dessus trois caisses conformes à l'invention, de dimensions en section horizontales respectivement de 600 X 400 mm, 800 X 400 mm et 1200 X 400 mm.

Sur les figures 1 à 3, on voit représenté un premier bac 1 parallélépipèdique, sensiblement rectangulaire, avec deux parois latérales opposées 3, 5, de plus grande longueur (L) et deux autres parois également opposées 7, 9, de plus petite longueur (l) définissant respectivement, pour les parois 3, 5, la longueur du bac et pour les parois 7, 9, sa largeur.

Comme on le voit sur les figures 2 et 3, ces quatre parois sont verticales (à l'angle de dépouille près) et se dressent à partir d'un fond 11 supposé horizontal.

Le fond 11 est bordé périmétriquement, à l'intérieur du bac, par une gouttière 13, de telle sorte que le fond 11 est légèrement surélevé en présentant, en vue de dessous, un cadre périphérique en saillie avec quatre fentes 15, 17, alignées par paires, formant en vue de dessus (figure 1) deux ponts de jonction enjambant la gouttière 13, la largeur de ces ponts correspondant sensiblement au double de l'épaisseur (e) de la ceinture supérieure 19 du bac, de manière à bloquer plusieurs bacs superposés en position empilée.

Les quatre parois latérales sont essentiellement pleines, sauf éventuellement localement pour définir des poignées telles que 21 (figure 3) ménagées dans la ceinture périmétrique supérieure 19 de la de la caisse.

De préférence, tant vues de l'extérieur que de l'intérieur, les parois latérales de la caisse suivent une forme crénelée, avec une succession de piliers verticaux saillants 23 séparés par des creux, ou logements, 25 s'étendant essentiellement continument sur tout le périmètre de la caisse, et ce sensiblement verticalement pour chaque pilier.

On notera que chaque pilier vertical 23 est en fait adossé à un logement en creux correspondant 25, et ce alternativement à l'intérieur et à l'extérieur de la caisse, ce sur environ au moins 50 % de sa hauteur, de sorte à assurer un emboîtement à environ 50 % de plusieurs caisses identiques les unes dans les autres dans des positions successives identiquement orientées des caisses superposées, et l'empilement en appui les unes sur les autres de ces mêmes caisses pour des positions successives inversement orientées, par rotation de 180° d'une caisse à l'autre par rapport à l'axe vertical 27 passant par le milieu de chaque fond.

A environ moitié de hauteur (H), on remarquera une rupture sur tout le périmètre de la caisse dans la continuité verticale des creux et des logements, cette rupture créant, à l'extérieur, un surplomb 29 et, à l'intérieur, un rebord 32, limitant ainsi l'emboîtement à la hauteur voulue et donnant à la caisse une section plus petite en partie basse (côté fond) qu'en partie haute.

De préférence, tant les piliers que les logements se dresseront en fait au-delà de cette ligne : sensiblement depuis le fond de la caisse et jusqu'au bord tombé que forme à l'extérieur la ceinture 19, pour les piliers, tandis qu'à l'intérieur, les logements s'étendront jusqu'en haut de la caisse, les piliers intérieurs image des creux extérieurs s'interrompant avant la bordure de sommet de la caisse pour constituer d'endroits en endroits des portions sensiblement coplanaires formant rebord d'appui 32 lorsque les caisses sont superposées, croisées à 90° ou inversement orientées à 180°. On notera que cette réalisation de la caisse avec des parois latérales verticales et un décrochement intermédiaire tant intérieur qu'extérieur à été préféré à des parois latérales inclinées propres aux caisses tronconiques emboîtables, notamment pour faciliter la fabrication.

Telle qu'illustrée, la succession alternée de piliers et logements présente, tant à l'intérieur qu'à l'extérieur de la caisse, une forme en section sensiblement trapézoïdale, avec une répartition des piliers et logements, sur chaque paroi, suivant une symétrie vis-à-vis du plan médian vertical 33, 35 passant par les milieux respectivement des parois de plus petite longueur (7, 9) et de plus grande longueur (3, 5).

Compte tenu des dimensions de la caisse représentée sur les figures 1 à 3 (400 mm x 600 mm), on notera par ailleurs que sur l'une des deux grandes parois (paroi 5), les deux piliers d'extrémité proches des angles correspondants, présentent une largeur différente de celles des trois autres piliers plus centraux, tous les autres piliers de la caisse illustrée étant identiques.

Quoi qu'il en soit, la caisse présentée a été ici conçue pour que la distance (d) entre les milieux de deux piliers (ou deux logements) successifs soit constante, et ce sur chaque paroi , ainsi que d'une paroi à l'autre, avec, compte tenu des positions de gerbage/emboîtement choisies, un pilier extérieur centré sur deux côtés adjacents (5 et 7 en l'espèce), auquel correspond un creux extérieur centré sur les deux autres côtés (3 et 9 ici).

Pour, comme cela sera expliqué de façon plus détaillée ci-après, faciliter un bon appui en position croisée à 90° de deux caisses identiques conformes à l'invention ou de même type mais de dimensions différentes, les piliers 23 d'une paroi auront de préférence des dimensions et/ou des formes (demeurant trapézoïdales en l'espèce) différentes de ceux d'une paroi adjacente, les piliers ou logements se faisant face d'une paroi à une paroi en vis-à-vis demeurant identiques deux à deux.

Intéressons-nous maintenant brièvement aux représentations des figures 4 et 5 où l'on voit une variante de réalisation de la caisse des figures précédentes.

La caisse 10 représentée sur ces figures reprend l'essentiel des caractéristiques précitées.

A titre de différence, on relèvera toutefois la largeur (l') accrue du pilier extérieur central 23' de la paroi 3' auquel correspond sur la paroi opposée 5', un creux extérieur central élargi 25', ceci du fait d'un allongement en longueur de la caisse 10 par rapport à la caisse 1, la caisse 10 pouvant avoir des dimensions de 400 mm x 800 mm.

On notera également sur cette même paroi 3', plutôt que de suivre, pour les piliers autres que le pilier central 23', une largeur de pilier (lₚ) constante, on a préféré élargir également les deux piliers d'angle 23'₁ et 23'₂, de manière à éviter que la caisse présente extérieurement, dans ses deux angles successifs, un creux ou évidement qui aurait pu nuire à sa stabilité.

Ainsi, en correspondant les deux piliers 23'₃ et 23'₄ les plus proches des angles de la paroi 5', on ne trouve pas, sur la paroi 3', un évidement extérieur, mais un prolongement de pilier.

La caisse des figures 4 et 5 est donc telle que sur ses deux parois latérales opposées de plus grande longueur, elle présente extérieurement des piliers intermédiaires disposés entre des piliers d'extrémités chacun adjacent à l'un des angles correspondant de la caisse, avec d'un côté un large pilier central et de l'autre, un large creux central.

De manière encore plus marquée que dans la version précédente, on notera par ailleurs la forme différente des piliers des petits côtés 7', 9' vis-à-vis de ceux des grands côtés 3', 5', bien que le "pas" (d) entre deux piliers sucessifs "standards", c'est-à-dire de même largeur (lₚ), demeure constant.

Toujours comme dans la version précédente, on retrouve sur cette caisse un nombre impair de piliers sur deux parois adjacentes et un nombre pair de piliers sur les deux autres parois.

On remarquera en outre le décalage qui demeure entre le positionnement, sur une paroi donnée, du premier creux ou du premier pilier le plus proche de l'un des deux angles qui limitent cette paroi, en comparaison du positionnement du premier pilier ou premier creux sur la paroi adjacente, les deux distances étant différentes, de sorte à obtenir un décalage latéral favorable au gerbage croisé des caisses.

Ainsi, lorsque, comme représenté sur la figure 7, deux séries de caisses de sections horizontales différentes seront superposées croisées à 90° dans un angle, d'une couche à l'autre, avec comme ici, deux caisses 400 mm x 600 mm empilées croisées sur trois caisses 400 mm x 800 mm, au moins la majeure partie des piliers extérieurs des caisses supérieures situés dans le plan général (c'est-à-dire dans la continuité) d'une paroi latérale considérée de la (des) caisse(s) sous-jacente(s) viendra reposer en empilement, sans pratiquement d'emboîtement, sur ces caisses, en trouvant individuellement sous eux au moins une partie d'un pilier intérieur de la (des) caisse(s) inférieure(s), comme cela apparaît clairement sur la figure 7 dans les parties en arraché, ainsi que sur la figure 6 dans le cadre de deux caisses identiques.

On pourra donc à volonté stocker en couche des caisses de formats tant homogènes (par exemple, quatre caisses de format 400 x 600 mm) qu'hétérogène (par exemple, deux caisses de 400 x 600 mm et une caisse de 400 x 1200 mm), la répartition des piliers et logements permettant pratiquement de n'autoriser l'emboîtement d'une caisse de plus petites dimensions dans une caisse de plus grande dimension conformes à l'invention que par type de formats identiques (les caisses 400 x 600 mm ne s'emboîtant pas dans les bacs de 400 x 1200 mm, ni même dans les caisses de 400 x 800 mm). On notera également que l'appui d'un pilier extérieur d'une caisse supérieure sur un pilier intérieur d'une caisse inférieure, même s'il ne s'agit par force que d'un appui partiel en disposition relative croisée, pourra être assuré quelle que soit la manière dont les caisses sont présentées.

Sur les figures 8, 9 et 10, on voit encore illustrées (à différentes échelles) trois réalisations favorables de caisses selon l'invention, de dimensions respectivement 600 mm X 400 mm, 800 mm X 400 mm et 1 200 mm x 800 mm, les caisses de l'invention étant très avantageusement de dimensions égales, multiples ou sous-multiples de celles mentionnées et de 1200 mm X 800 mm qui sont les dimensions actuelles des plateaux de transport.

Sur la figure 8 tout d'abord, les deux parois latérales de plus grande longueur 3,5, comprennent un même logement extérieur (25₁, 25₂) en partie centrale encadré, pour l'une de ces parois latérales, par deux piliers extérieurs (23₁, 23₃) à chacun desquels correspondent, en vis-à-vis, sur la paroi latérale opposée (et donc dans le même encombrement), sensiblement un pilier et un logement extérieurs, respectivement 23₂, 25₄ et 23₄, 25₆.

Sur les parois 7, 9 de plus petite longueur (largeur de la caisse) à un large pilier extérieur central 23₅ sur la paroi 9 correspond en vis-à-vis, sur la paroi 7, un large logement extérieur 25₇ de même dimensions, encadré latéralement par deux petits piliers 23₇ et 23₉ auxquels correspondent deux logements extérieurs identiques sur la paroi 9, de part et d'autre du pilier central 23₅.

Sur la figure 9, à chaque pilier extérieur d'une paroi latérale correspond, en vis-à-vis, sur la paroi latérale opposée, un logement extérieur de même forme et de même dimensions.

Ainsi, par exemple, au pilier extérieur 23₁₀ de la longue paroi 3 correspond le logement extérieur 25₉ (ou le pilier intérieur 23₁₁) de la paroi opposée 5 ; de même sur les petites parois 7 et 9.

Sur la figure 10, la caisse est de dimensions en section horizontale égales à 1 200 mm X 400 mm. Ses parois latérales opposées de plus grande longeur 3 et 5 comprennent, l'une (3), un large logement central extérieur en creux 25₁₁ et, l'autre (5), un large pilier central extérieur en saillie 23₁₃, image du logement 25₁₁. Chacun de ces logement et pilier centraux est encadré latéralement par des logements extérieurs plus étroits tels que 25₁₃, 25₁₅, 25₁₇ et 25₁₉.

Sur les figures 8 à 10, on notera encore la répartition symétrique, par paroi, des piliers et logements auxquels ces derniers sont adossés, par rapport au plan médian 33 ou 35 passant par le milieu respectivement des parois de plus grande et de plus petite longueurs (3, 5 ; 7; 9).

On notera également la forme sensiblement en trapèze des piliers et logements sur les grandes parois 3, 5 et la forme différente (avec souvent une largeur différente) des piliers et logements sur les petites parois 7, 9 où la forme est plus proche du carré ou du rectangle.

Toujours pour favoriser l'appui en position de gerbage, en particulier croisé, de plusieurs caisses empilées, on notera aussi que sur une paroi latérale déterminée, la largeur lₚ des piliers sera très avantageusement comprise entre le quart et le quadruple de celle (lₗ) des logements.

## Revendications

1. Caisse de manutention de forme générale parallélépipédique à section sensiblement rectangulaire dans laquelle :
- la caisse comprend en partie inférieure un fond (11) duquel se dressent jusqu'en partie supérieure des parois latérales (3, 5, 7, 9, 3', 5', 7', 9') se rejoignant donc deux à deux en quatre angles et portant chacune, tant extérieurement qu'intérieurement, une alternance de piliers saillants (23, 23') et de logements en creux (25, 25') dressés, avec une section de caisse plus petite en partie inférieure qu'en partie supérieure,
- chaque logement est adossé à un pilier, pour assurer l'emboîtement partiel de plusieurs telles caisses (1, 1') identiques les unes dans les autres dans des positions successives identiquement orientées desdites caisses superposées, et l'empilement en appui les unes sur les autres de ces mêmes caisses pour des positions successives inversement orientées,
- les dimensions et/ou la forme des piliers et des logements sont différentes entre les parois de plus grande longueur (3, 5, 3', 5') et les parois de plus petite longueur (7, 9, 7', 9'),
- intérieurement et extérieurement, sur chaque paroi latérale, la largeur du (des) pilier(s) est comprise entre environ le quart et le quadruple de celle du (des) logement(s),
caractérisée en ce que :
- les parois latérales des caisses sont verticales et présentent, en un endroit déterminé de leur hauteur et sur toute la périphérie des caisses, un épaulement définissant extérieurement un surplomb (28) et intérieurement un rebord (30) qui divisent chaque pilier et logement en une partie supérieure et une partie inférieure décalées en profondeur l'une par rapport à l'autre, et
- intérieurement et extérieurement, la disposition des piliers et des logements est telle qu'en position relative croisée à environ 90° d'une caisse sur une autre identique, avec un angle quelconque de la caisse supérieure disposé au-dessus d'un angle quelconque de la caisse inférieure, tous, ou la majeure partie de, ceux des piliers extérieurs de la caisse supérieure alors situés sensiblement au-dessus des parois latérales de ladite caisse inférieure, repose(nt) en appui au moins partiel sur un pilier intérieur de cette caisse inférieure.

2. Caisse selon la revendication 1, caractérisée en ce que sur les deux parois latérales de plus grande longueur se faisant face (3, 5, 3', 5') ainsi que sur les deux parois latérales de plus petite longueur se faisant également face (7, 9, 7', 9'), les piliers (23, 23') ainsi que les logements (25, 25') auxquels ils sont adossés, sont, par paroi, et tant intérieurement qu'extérieurement, disposés symétriquement par rapport au plan médian vertical (33, 35) passant par les milieux respectivement des parois de plus grande longueur et des parois de plus petite longueur.

3. Caisse selon l'une quelconque des revendications précédentes, caracterisée en ce que, tant intérieurement qu'extérieurement, les piliers (23, 23') et les logements (25, 25') de deux parois latérales opposées présentent une section horizontale sensiblement en trapèze et ceux des deux autres parois latérales opposées, une section horizontale plus proche du carré ou du rectangle.

4. Caisse selon l'une quelconque des revendications précédentes, caractérisée en ce que l'une au moins des deux parois latérales opposées de plus grande longueur (3, 5, 3', 5') comporte, tant intérieurement qu'extérieurement, des piliers intermédiaires disposés entre des piliers d'extrémité chacun adjacent à l'un des angles correspondants de la caisse, ainsi qu'un pilier ou un logement central d'une largeur supérieure à celle (lₚ) de chacun desdits piliers intermédiaires.

5. Caisse selon l'une quelconque des revendications précédentes, caractérisée en ce qu'elle est de dimensions en section égales à, ou multiples ou sous-multiples de, 1 200 mm x 800 mm, et de 600 mm x 400 mm, ou 800 mm x 400 mm ou 1 200 mm x 400 mm.

6. Caisse selon l'une quelconque des revendications précédentes, caractérisée en ce qu'elle est de dimensions en section égales à 800 mm x 400 mm et à chaque pilier extérieur d'une paroi latérale correspond, en vis-à-vis sur la paroi latérale opposée, un logement extérieur de même forme et de même dimensions.

7. Caisse selon l'une quelconque des revendications 1 à 5, caractérisée en ce qu'elle est de dimensions en section égales à 600 mm x 400 mm et en ce que les deux parois latérales de plus grande longueur comprennent un logement extérieur en partie centrale encadré, pour l'une de ces parois latérales, par deux piliers extérieurs à chacun desquels correspondent en vis-à-vis, sur la paroi latérale opposée, sensiblement un pilier et un logement extérieurs.

8. Caisse selon l'une quelconque des revendications 1 à 5, caractérisée en ce qu'elle est de dimensions en section égales à 1 200 mm x 400 mm et en ce que les parois latérales de plus grande longueur comprennent, l'une, un large pilier extérieur central et, l'autre, un large logement extérieur central, encadrés chacun par des logements extérieurs plus étroits.

9. Ensemble constitué d'au moins deux caisses, chacune de forme générale parallélépipédique à section sensiblement rectangulaire dans laquelle :
- la caisse comprend en partie inférieure un fond (11) duquel se dressent jusqu'en partie supérieure des parois latérales (3, 5, 7, 9, 3', 5', 7', 9') se rejoignant donc deux à deux en quatre angles et portant chacune, tant extérieurement qu'intérieurement, une alternance de piliers saillants (23, 23') et de logements en creux (25, 25') dressés, avec une section de caisse plus petite en partie inférieure qu'en partie supérieure,
- chaque logement est adossé à un pilier, pour assurer l'emboîtement partiel de plusieurs telles caisses (1, 1') identiques les unes dans les autres dans des positions successives identiquement orientées desdites caisses superposées, et l'empilement en appui les unes sur les autres de ces mêmes caisses pour des positions successives inversement orientées,
- les dimensions et/ou la forme des piliers et des logements sont différentes entre les parois de plus grande longueur (3, 5, 3', 5') et les parois de plus petite longueur (7, 9, 7', 9'),
- intérieurement et extérieurement, sur chaque paroi latérale, la largeur du (des) pilier(s) est comprise entre environ le quart et le quadruple de celle du (des) logement(s),
caractérisé en ce que :
- les parois latérales des caisses sont verticales et présentent, en un endroit déterminé de leur hauteur et sur toute la périphérie des caisses, un épaulement définissant extérieurement un surplomb (28) et intérieurement un rebord (30) qui divisent chaque pilier et logement en une partie supérieure et une partie inférieure décalées en profondeur l'une par rapport à l'autre, et
- intérieurement et extérieurement, la disposition des piliers et des logements est telle qu'en position relative croisée à environ 90° d'une caisse sur une autre identique, ou d'une plus petite caisse sur une plus grande, avec un angle quelconque de la caisse supérieure disposé au-dessus d'un angle quelconque de la caisse inférieure, tous, ou la majeure partie de, ceux des piliers extérieurs de la caisse supérieure alors situés sensiblement au-dessus des parois latérales de ladite caisse inférieure, repose(nt) en appui au moins partiel sur un pilier intérieur de cette caisse inférieure.

10. Ensemble selon la revendication 9, caractérisé en ce qu'une caisse déterminée présente les caractéristiques d'une caisse selon l'une quelconque des revendications 2 à 8.

## Claims

1. Handling box of a generally parallelepipedal shape having a substantially rectangular cross-section, wherein:
- the box comprises, at the lower portion, a base (11) from which rise, as far as the upper portion, side walls (3, 5, 7, 9, 3', 5', 7', 9') which therefore meet in pairs at four corners and each of which carries, both externally and internally, projecting pillars (23, 23') alternating with upright recessed housings (25, 25'), the box having a smaller cross-section at the lower portion than at the upper portion,
- each housing is backed against a pillar in order to ensure the partial nesting of several identical boxes (1, 1') of that type inside one another in successive identically orientated positions of the superimposed boxes, and the stacking of those same boxes on one another in successive oppositely orientated positions,
- the dimensions and/or the shape of the pillars and the housings of the walls of greater length (3, 5, 3', 5') differ from those of the walls of shorter length (7, 9, 7', 9'),
- internally and externally, on each side wall, the width of the pillar(s) is between approximately one quarter and four times that of the housing(s),
characterised in that:
- the side walls of the boxes are vertical and have, at a predetermined position along their height and over the entire periphery of the boxes, a shoulder defining, externally, a protuberance (29) and, internally, a flange (30) which divide each pillar and housing into an upper portion and a lower portion which are offset in depth relative to one another, and
- internally and externally, the arrangement of the pillars and the housings is such that, with one box mounted across at approximately 90° on another identical box, with any corner of the upper box arranged above any corner of the lower box, all, or the majority of, those of the external pillars of the upper box which are then arranged substantially above the side walls of the lower box, rest at least partially on an internal pillar of the lower box.

2. Box according to claim 1, characterised in that, on the two side walls of greater length which face one another (3, 5, 3', 5'), and also on the two side walls of shorter length which likewise face one another (7, 9, 7', 9'), the pillars (23, 23') and the housings (25, 25') against which they are backed are, per wall, and both internally and externally, arranged symmetrically relative to the vertical median plane (33, 35) passing through the middles of the walls of greater length and the middles of the walls of shorter length, respectively.

3. Box according to either of the preceding claims, characterised in that, both internally and externally, the pillars (23, 23') and the housings (25, 25') of two opposing side walls have a substantially trapezoidal horizontal cross-section and those of the other two opposing side walls have a horizontal cross-section closer to a square or a rectangle.

4. Box according to any one of the preceding claims, characterised in that at least one of the two opposing side walls of greater length (3, 5, 3', 5') comprises, both internally and externally, intermediate pillars arranged between end pillars, each of which is adjacent to one of the corresponding corners of the box, and also a central pillar or a central housing having a width greater than that (lₚ) of each of the intermediate pillars.

5. Box according to any one of the preceding claims, characterised in that it has cross-sectional dimensions which are equal to, or multiples or sub-multiples of, 1200 mm x 800 mm, and 600 mm x 400 mm, or 800 mm x 400 mm or 1200 mm x 400 mm.

6. Box according to any one of the preceding claims, characterised in that it has cross-sectional dimensions of 800 mm x 400 mm, and to each external pillar of a side wall there corresponds, in a facing arrangement on the opposite side wall, an external housing of the same shape and the same dimensions.

7. Box according to any one of claims 1 to 5, characterised in that it has cross-sectional dimensions of 600 mm x 400 mm and in that the two side walls of greater length comprise an external housing which is arranged in the central portion and which is framed, in the case of one of those side walls, by two external pillars to each of which correspond, in a facing arrangement, on the opposite side wall, substantially an external pillar and an external housing.

8. Box according to any one of claims 1 to 5, characterised in that it has cross-sectional dimensions of 1200 mm x 400 mm and in that one of the side walls of greater length comprises a wide central external pillar and the other comprises a wide central external housing, each bordered by narrower external housings.

9. Assembly constituted by at least two boxes, each of a generally parallelepipedal shape having a substantially rectangular cross-section, wherein:
- the box comprises, at the lower portion, a base (11) from which rise, as far as the upper portion, side walls (3, 5, 7, 9, 3', 5', 7', 9') which therefore meet in pairs at four corners and each of which carries, both externally and internally, projecting pillars (23, 23') alternating with upright recessed housings (25, 25'), the box having a smaller cross-section at the lower portion than at the upper portion,
- each housing is backed against a pillar in order to ensure the partial nesting of several identical boxes (1, 1') of that type inside one another in successive identically orientated positions of the superimposed boxes, and the stacking of those same boxes on one another in successive oppositely orientated positions,
- the dimensions and/or the shape of the pillars and the housings of the walls of greater length (3, 5, 3', 5') differ from those of the walls of shorter length (7, 9, 7', 9'),
- internally and externally, on each side wall, the width of the pillar(s) is between approximately one quarter and four times that of the housing(s),
characterised in that:
- the side walls of the boxes are vertical and have, at a predetermined position along their height and over the entire periphery of the boxes, a shoulder defining, externally, a protuberance (29) and, internally, a flange (30) which divide each pillar and housing into an upper portion and a lower portion which are offset in depth relative to one another, and
- internally and externally, the arrangement of the pillars and the housings is such that, with one box mounted across at approximately 90° on another identical box, or a smaller box similarly mounted on a larger box, with any corner of the upper box arranged above any corner of the lower box, all, or the majority of, those of the external pillars of the upper box which are then arranged substantially above the side walls of the lower box, rest at least partially on an internal pillar of the lower box.

10. Assembly according to claim 9, characterised in that a given box has the features of a box according to any one of claims 2 to 8.

## Patentansprüche

1. Transportkasten mit allgemein parallelepipedischer Form mit im wesentlichen rechtwinkligem Querschnitt, in welchem:
- der Kasten am unteren Teil einen Boden (11) aufweist, von welchem sich bis zum oberen Teil Seitenwände (3, 5, 7, 9, 3', 5', 7', 9') erheben, die folglich paarweise in vier Winkeln wieder zusammenkommen und von denen jede sowohl außen als auch innen eine Wechselfolge von vorstehenden Pfeilern (23, 23') und aufgerichteten vertieften Aufnahmen (25, 25') trägt, wobei der Querschnitt des Kastens am unteren Teil kleiner ist als am oberen Teil,
- jede Aufnahme an einen Pfeiler angelehnt ist, um das teilweise Ineinandersetzen mehrerer solcher identischer Kasten (1, 1') ineinander in fortlaufend identisch ausgerichteten Positionen der übereinandergelagerten Kästen und das Stapeln dieser selben Kästen unter Abstützung übereinander für aufeinanderfolgende umgekehrt ausgerichtete Positionen sicherzustellen,
- die Abmessungen und/oder die Form der Pfeiler und der Aufnahmen zwischen den Wänden größerer Länge (3, 5, 3', 5,) und den Wänden kleinerer Länge (7, 9, 7', 9') unterschiedlich sind,
- innen und außen auf jeder Seitenwand die Breite des (der) Pfeilers (Pfeiler) zwischen ungefähr dem Vierten und dem Vierfachen dieser der Aufnahme(n) beträgt,
dadurch gekennzeichnet, daß:
- die Seitenwände der Kästen vertikal sind und an einer vorbestimmten Stelle ihrer Höhe und auf dem ganzen Umfang der Kästen eine Schulter aufweisen, die außen eine Ausladung (28) und innen eine Leiste (30) bestimmt, welche jeden Pfeiler und jede Aufnahme in einen oberen Teil und einen unteren Teil teilen, die in Tiefe zueinander versetzt sind, und
- innen und außen die Anordnung der Pfeiler und der Aufnahmen derart ist, daß in relativ gekreuzter Position unter ungefähr 90° eines Kastens auf einem identischen anderen, wobei irgendein Winkel des oberen Kastens auf irgendeinem Winkel des unteren Kastens angeordnet ist, alle oder der größere Teil der äußeren Pfeiler des oberen Kastens, die dann im wesentlichen über den Seitenwänden des unteren Kastens angeordnet sind, unter wenigstens teilweiser Abstützung auf einem inneren Pfeiler dieses unteren Kastens ruht (ruhen).

2. Kasten nach Anspruch 1, dadurch gekennzeichnet, daß auf den sich gegenüberliegenden zwei Seitenwänden größerer Länge (3, 5, 3', 5') sowie auf den sich ebenfalls gegenüberliegenden zwei Seitenwänden kleinerer Länge (7, 9, 7', 9') die Pfeiler (23, 23') sowie die Aufnahmen (25, 25'), an welchen sie angelehnt sind, pro Wand und sowohl innen als auch außen bezüglich der vertikalen Mittelebene (33, 35) symmetrisch angeordnet sind, welche durch die Mitten der Wände größerer Länge bzw. der Wände kleinerer Länge hindurchgehen.

3. Kasten nach einem der vorhergehenden Ansprüche, dadurch gekennzeichnet, daß sowohl innen als auch außen die Pfeiler (23, 23') und die Aufnahmen (25, 25') zweier gegenüberliegender Seitenwände einen horizontalen Querschnitt im wesentlichen als Trapez und die der zwei anderen gegenüberliegenden Seitenwände einen horizontalen Querschnitt aufweisen, der einem Quadrat oder einem Rechtecke näher ist.

4. Kasten nach einem der vorhergehenden Ansprüche, dadurch gekennzeichnet, daß mindestens eine der zwei gegenüberliegenden Seitenwände größerer Länge (3, 5, 3', 5') sowohl innen als auch außen Zwischenpfeiler aufweist, die zwischen den Außenpfeilern angeordnet sind, die jeweils an einen der entsprechenden Winkel des Kastens angrenzen, sowie einen Pfeiler oder eine zentrale Aufnahme größerer Länge als die (lₚ) jedes Zwischenpfeilers aufweist.

5. Kasten nach einem der vorhergehenden Ansprüche, dadurch gekennzeichnet, daß er im Querschnitt Abmessungen gleich oder ein Multiples oder ein Submultiples von 1200 mm x 800 mm und von 600 mm x 400 mm oder 800 mm x 400 mm oder 1200 mm x 400 mm hat.

6. Kasten nach einem der vorhergehenden Ansprüche, dadurch gekennzeichnet, daß er im Querschnitt Abmessungen gleich 800 mm x 400 mm hat und jedem Außenpfeiler einer Seitenwand gegenüber auf der gegenüberliegenden Seitenwand eine Außenaufnahme derselben Form und derselben Abmessungen entspricht.

7. Kasten nach einem der Ansprüche 1 bis 5, dadurch gekennzeichnet, daß er im Querschnitt Abmessungen gleich 600 mm x 400 mm hat und daß die zwei Seitenwände größerer Länge für eine dieser Seitenwände eine äußere Aufnahme im zentralen abgesetzten Teil aufweisen, wobei jedem der zwei äußeren Pfeiler gegenüber auf der gegenüberliegenden Seitenwand im wesentlichen ein äußerer Pfeiler und eine äußere Aufnahme entsprechen.

8. Kasten nach einem der Ansprüche 1 bis 5, dadurch gekennzeichnet, daß er im Querschnitt Abmessungen gleich 1200 mm x 400 mm hat und daß von den Seitenwänden größerer Länge eine einen breiten äußeren zentralen Pfeiler und die andere eine breite zentrale äußere Aufnahme hat, von denen jeder durch äußere, engere Aufnahmen eingefaßt ist.

9. Gesamtheit, die mindestens aus zwei Kästen besteht, von denen jeder im allgemeinen parallelepipedische Form mit im wesentlichen rechtwinkligem Querschnitt hat, in welcher:
- der Kasten am unteren Teil einen Boden (11) aufweist, von welchem sich bis zu einem oberen Teil seitliche Wände (3, 5, 7, 9, 3', 5', 7', 9') erheben, die also paarweise in vier Winkeln wieder zusammenkommen und von denen jede sowohl außen als auch innen eine Wechselfolge von vorstehenden Pfeilern (23, 23') und vertiefte, aufgerichtete Aufnahmen (25, 25') trägt, wobei ein Kastenquerschnitt am unteren Teil kleiner ist als am oberen Teil,
- jede Aufnahme an einen Pfeiler angelehnt ist, um das teilweise Ineinandersetzen mehrerer solcher identischer Kästen (1, 1') ineinander in aufeinanderfolgenden identisch ausgerichtete Positionen der übereinandergelagerten Kästen und das Stapeln unter Abstützung dieser selben Kästen aufeinander für aufeinanderfolgende umgekehrt ausgerichtete Positionen sicherzustellen,
- die Abmessungen und/oder die Form der Pfeiler und der Aufnahmen zwischen den Wänden größerer Länge (3, 5, 3', 5') und den Wänden kleinerer Länge (7, 9, 7', 9') unterschiedlich sind,
- innen und außen auf jeder Seitenwand die Breite des (der) Pfeilers (Pfeiler) zwischen ungefähr dem Viertel und dem Vierfachen der Aufnahme(n) beträgt,
dadurch gekennzeichnet, daß:
- die Seitenwände der Kästen vertikal sind und an einer vorbestimmten Stelle ihrer Höhe und auf dem ganzen Umfang der Kästen eine Schulter aufweisen, welche außen eine Ausladung (28) und innen eine Leiste (30) bestimmt, welche jeden Pfeiler und jede Aufnahme in einen oberen und einen unteren Teil teilen, die in Tiefe zueinander versetzt sind, und
- innen und außen die Anordnung der Pfeiler und der Aufnahmen derart ist, daß in verhältnismäßig gekreuzter Position unter ungefähr 90° eines Kastens auf einem identischen anderen oder eines kleineren Kastens auf einem größeren, wobei irgendein Winkel des oberen Kastens über irgendeinem Winkel des unteren Kastens angeordnet ist, alle oder der größere Teil der äußeren Pfeiler des oberen Kastens, die dann im wesentlichen über den Seitenwänden des unteren Kastens angeordnet sind, wenigstens unter teilweiser Abstützung auf einem inneren Pfeiler dieses unteren Kastens ruht (ruhen).

10. Gesamtheit nach Anspruch 9, dadurch gekennzeichnet, daß ein bestimmter Kasten die Merkmale eines Kastens nach einem der Ansprüche 2 bis 8 aufweist.
